# EUROPÄISCHE PATENTSCHRIFT

(11) **EP 2 447 429 B1**
(45) Veröffentlichungstag und Bekanntmachung des Hinweises auf die Patenterteilung: **25.06.2014**
(21) Anmeldenummer: 10014035.9
(22) Anmeldetag: 27.10.2010
(51) Int. Cl.: E03F 5/22, E03F 7/04

(54) **Rückstauverschluss**
Antiflooding valve
Fermeture de retenue

(43) Veröffentlichungstag der Anmeldung: 02.05.2012
(73) Patentinhaber: Kessel AG, 85101 Lenting (DE)
(72) Erfinder: Kessel, Bernhard, 85101 Lenting (DE)
(74) Vertreter: Grünecker, Kinkeldey, Stockmair & Schwanhäusser

(56) Entgegenhaltungen:
- EP-A1- 2 154 300
- EP-A2- 1 035 262
- WO-A1-2007/068455
- DE-U1- 9 304 676
- DE-U1- 20 002 931
- GB-A- 2 447 308
- US-A- 4 272 640

## Beschreibung

Die Erfindung betrifft einen Rückstauverschluss gemäß Oberbegriff des Patentanspruchs 1.

In der Abwasser-Entsorgungstechnik von beispielsweise Gebäuden unterscheidet man zwischen einem Rückstauverschluss und einer Hebeanlage. Ein Rückstauverschluss entsorgt anfallendes Abwasser durch Schwerkraft über die Gefällestrecke bei in Offenstellung befindlichem Absperrelement direkt in die Kanalisation. In einer Rückstausituation ist das Absperrelement in der Schließstellung, oder auch durch Einflussnahme eines Benutzers, so dass anfallendes Abwasser nicht mehr über die Gefällestrecke direkt in die Kanalisation entsorgbar ist, sondern unter Umgehung des Absperrelementes durch eine Pumpe in den Ablauf und von dort in die Kanalisation gepumpt wird, wobei der vorliegende Rückstau durch das Absperrelement am Eindringen in das Gebäude gehindert wird, vorausgesetzt, auch der Rückströmweg durch die Pumpe ist ordnungsgemäß abgesperrt. Nur in diesem Fall muss zum Antreiben der Pumpe Energie aufgewendet werden. Eine Hebeanlage enthält im Regelfall kein Absperrelement, sondern die Förderseite einer Pumpe ist permanent an eine Rückstauschleife angeschlossen, die gegebenenfalls über das Rückstauniveau nach oben und dann zur Kanalisation verläuft. Anfallendes Abwasser, unabhängig davon, ob eine Rückstausituation vorliegt oder nicht, kann nicht durch Schwerkrafteinfluss entsorgt werden, sondern nur mittels der Pumpe. Dies bedeutet erhöhten Energieaufwand für die Pumpe, hat aber den Vorteil, dass bei einer Rückstausituation keine Gefahr besteht, dass der Rückstau in das Gebäude gelangt. Bei Stromausfall oder einer Störung der Pumpe besteht die Gefahr, dass kein Abwasser entsorgt werden kann, sondern zu einer internen Überflutung im Gebäude führt. Hierfür ist es allerdings bekannt, entweder eine Notstromversorgung vorzusehen und/oder redundant eine zweite Pumpe.

Bei aus DE 93 04 676 U1 und DE 200 02 931 U1 bekannten, gattungsgemäßen Rückstauverschlüssen führt jeweils die Rückstauschleife vom an die Förderseite der Pumpe angeschlossenen Druckstutzen mit Rückschlagklappe zum Ablauf des Rückstauverschlusses. Eine direkte Abpumpfunktion in den Ablauf ist nicht gegeben, was für die Pumpe höheren Energieaufwand zur Überwindung der Stauhöhe in der Rückstauschleife bedingt. Die Pumpe braucht nur bei einem Rückstau betrieben zu werden, da die Abwasser-Schwerkraftentsorgung gegeben ist, solange kein Rückstau vorliegt.

Ein Rückstauverschluss, der anfallendes Abwasser unter Schwerkraft über das Gefälle direkt in die Kanalisation entsorgt, in einer Rückstausituation bei in Schließstellung befindlichem Absperrelement Abwasser über die Pumpe direkt in die Kanalisation pumpt, jedoch wahlweise durch ein auf den Ablauf gestecktes Druckrohrknie sogar als Hebeanlage betreibbar ist und dann anfallendes Abwasser, unabhängig davon, ob ein Rückstau vorliegt oder nicht, nur über das Druckrohrknie nach oben abpumpen lässt, ist aus EP 2 154 300 A1 bekannt. Jedoch ist bei Nutzen des Druckrohrknies keine Schwerkraftentsorgung über die Gefällestrecke in den Kanal mehr möglich. Dies bedingt deutlich erhöhten Energieaufwand, zur Entsorgung jeglichen anfallenden Abwassers die Pumpe eingeschaltet werden muss, und dann auch die zusätzliche Staudruckhöhe im Druckrohrknie überwinden muss.

Bei einem aus US 4 272 640 A bekannten Rückstauverschluss ist die Förderseite der Pumpe über ein eingeschweißtes, zweiteiliges Rohrknie mit dem Ablauf verbunden, wobei an der Förderseite der Pumpe ein Klappen-Rückschlagventil vorgesehen ist. Da das Rohrknie nicht oberhalb der Förderseite verläuft, braucht die Pumpe im Rohrknie keine Stauhöhe zu überwinden, so dass sie bei dieser direkten Abwasser-Abpumpfunktion mit geringerem Energieaufwand betreibbar ist. In einer Rückstausituation ist jedoch keine Sicherheit dagegen gegeben, dass der Rückstau nicht durch das Rückschlagventil und/oder die Pumpe in das Gebäude zurückgedrückt wird, weil Ablagerungen und/oder bauliche Gegebenheiten des Rückschlagventils und/oder der Pumpe nicht unter allen Betriebszuständen eine einwandfreie Absperrung ermöglichen können.

Der Erfindung liegt die Aufgabe zugrunde, einen Rückstauverschluss der eingangs genannten Art zu schaffen, der universell unterschiedlichen Anforderungen von Benutzern gerecht wird, das heißt, einem Benutzer mit erhöhtem Sicherheitsbedarf den Betrieb mit Abwasser-Hebefunktion und Sicherheit gegen Eindringen eines Rückstaus in das Gebäude mit höherem Energieaufwand bieten kann, hingegen einem Benutzer mit geringerem Sicherheitsbedarf den Betrieb in einer Rückstausituation mit einer Abpumpfunktion aus dem Ablauf direkt in die Kanalisation und mit geringem Energieaufwand ermöglicht, wobei, solange keine Rückstausituation vorliegt, bei Nutzen der Abwasser-Hebefunktion oder der direkten Abpumpfunktion der Vorteil der Schwerkraftentsorgung ohne Energieeinsatz gegeben bleiben soll.

Die gestellte Aufgabe wird mit den Merkmalen des Patentanspruchs 1 gelöst.

Der Rückstauschlaufen-Anschluss des Rückstauverschlusses bietet die Möglichkeit, in einer Rückstausituation anfallendes Abwasser über eine Rückstauschleife zu entsorgen, und damit den erhöhten Sicherheitsstandard einer Hebeanlage. Dieser Vorteil ist gepaart mit der weiterhin gegebenen Möglichkeit, anfallendes Abwasser über die Gefällestrecke nur durch Schwerkrafteinfluss und ohne Energiebedarf zu entsorgen, solange keine Rückstausituation vorliegt. Dadurch wird bei erhöhtem Sicherheitsstandard des Rückstauverschlusses im Betrieb nur Energie zum Antreiben der wenigstens einen Pumpe benötigt, wenn entweder durch eine Rückstausituation oder durch den Benutzer gewollt eine Schwerkraftentsorgung verwehrt ist. Der Rückstauverschluss bietet dem Nutzer jedoch mit einem Tausch zwischen den Druckstutzen die Wahlmöglichkeit zwischen der sehr sicheren Abwasser-Hebefunktion und der etwas weniger sicheren direkten Abpumpfunktion in einer Rückstausituation. Zweckmäßig wird der Druckstutzen, der die Förderseite der Pumpe mit dem Rückstauschleifen-Anschluss verbindet, gegen einen anderen Druckstutzen getauscht, der die Förderseite der Pumpe mit der Gefällestrecke oder dem Ablauf des Rückstauverschlusses, stromab des Absperrelementes, verbindet. Je nach Wunsch des Nutzers lässt sich der Rückstauverschluss vor Installation oder selbst in eingebautem Zustand nachträglich umrüsten. Selbst im Falle einer Pumpenstörung oder bei Stromausfall bleibt jedoch die Schwerkraftentsorgung anfallenden Abwassers möglich, solange keine Rückstausituation auftritt. Der Nutzer oder ein Installateur kann somit mit im Wesentlichen derselben Grundausstattung des Rückstauverschlusses die jeweils gewünschte Lösung realisieren. Solange keine Rückstausituation vorliegt, oder das Absperrelement nicht absichtlich in die Schließstellung gebracht ist, bleibt immer die Möglichkeit der Schwerkraftentsorgung ohne Energiebedarf. Wird die Abwasser-Hebefunktion gewünscht, wird der mit dem Druckstutzen verbundener Rückstauschleifen-Anschluss an eine Rückstauschleife eines an eine Kanalisation angeschlossenen Gebäude-Abwasser-Entsorgungs-System angeschlossen. Ist die Förderseite der Pumpe bei der direkten Abpumpfunktion über den anderen Druckstutzen mit der Gefällestrecke verbunden, ist bei einem Rückstau die Pumpe mit geringerem Energiebedarf betreibbar, weil keine Stauhöhe überwunden werden muss.

Die Rückstauschleife kann sich bis über die Rückstauebene des Gebäude-Abwasser-Entsorgungs-Systems nach oben erstrecken, so dass auch im Falle einer Rückstausituation ausgeschlossen ist, dass Abwasser über die Rückstauschleife zurück in den Rückstauverschluss gedrückt wird. Die Rückstauschleife braucht nicht direkt in die Kanalisation oder ein Rohr der Kanalisation führen, sondern kann innerhalb des Rückstauverschlusses in dessen Ablauf führen.

Zweckmäßig ist das Absperrelement eine relativ zum Sitz pendelnd schwenkbare Klappe. Anfallendes Abwasser kann die Klappe durch den Strömungsdruck vom Sitz abheben und abfließen. Fällt kein Abwasser an, hält die Klappe ihre Schließstellung selbsttätig, so dass kein Ungeziefer oder Kanalgerüche in das Gebäude eindringen. Tritt eine Rückstausituation auf, dann schließt die Klappe ebenfalls aufgrund des Rückstaus, so dass sich der Rückstau nicht in das Gebäude fortpflanzen kann. Dann muss zur Entsorgung von Abwasser allerdings die Pumpe eingeschaltet werden. Vorzugsweise, ist die Klappe zusätzlich mechanisch und/oder manuell und/oder motorisch in die Schließstellung und/oder Offenstellung bringbar und in dieser haltbar. So kann beispielsweise ein Nutzer vor längerer Abwesenheit die Klappe bewusst in die Schließstellung bringen und in dieser blockieren, oder wird die Klappe bei Auftreten einer Rückstausituation, festgestellt durch entsprechende Sensoren, automatisch in die Schließstellung gebracht und in dieser blockiert, um die Gefahr des Zurückdrückens von Abwasser in das Gebäude zu bannen. Auch kann es zweckmäßig sein, die Klappe, solange keine Rückstausituation vorliegt, in die Offenstellung zu bringen und in dieser zu halten, damit anfallendes Wasser nur durch die Schwerkraft mit möglichst geringem Widerstand und darin enthaltenen Verunreinigungen ungestört abströmt und die Klappe nicht unzulässig stark verschmutzt wird.

Bei einer zweckmäßigen Ausführungsform ist der Rückstauschleifen-Anschluss des Rückstauverschlusses entweder in einer Seitenwand oder innerhalb der Seitenwand des Grundkörpers angeordnet. An den Anschluss ist die Rückstauschleife angeschlossen, oder kann eine Rückstauschleife angeschlossen werden. Wird die Abwasser-Hebefunktion nicht gewünscht oder benötigt, kann der Rückstauschleifen-Anschluss, beispielsweise durch einen Stopfen, verschlossen werden, und wird der Rückstauverschluss mit Schwerkraftentsorgung und einer normalen Pumpentsorgung unter Umgehung des Absperrelements in die Gefällestrecke oder in den Ablauf und von dort direkt in die Kanalisation betrieben.

Günstig, ist der Druckstutzen entnehmbar mit Schnellspannverschlüssen an der Förderseite und am Rückstauschleifen-Anschluss installiert. Besonders geeignet sind hier Spannbügelverschlüsse, die ohne Zuhilfenahme von Werkzeug manuell bedienbar sind, zum Beispiel zur Reinigung oder Wartung.

Alternativ kann die Förderseite der Pumpe über die Druckstutzen sowohl mit dem Rückstauschleifen-Anschluss als auch der Stromabseite des Absperrelements in der Gefällestrecke verbunden sein. Zur Umstellung zwischen der Abwasser-Hebefunktion und der direkten Abpumpfunktion dient eine mechanisch oder motorisch betätigbare Pumpweg-Umstellvorrichtung. Dies kann eine Ventilanordnung, eine Klappenanordnung oder eine Hahnenanordnung beispielsweise sein. Diese grundsätzliche Ausstattung des Rückstauverschlusses mit den Druckstutzen gestattet es einem Installateur oder einem Nutzer jederzeit die ihm gerade zweckmäßige Entsorgungsfunktion einzustellen, das heißt entweder die Abwasser-Hebefunktion oder die direkte Abpumpfunktion, jedoch stets gepaart mit der fremdenergiefreien Schwerkraftentsorgung.

Bei einer zweckmäßigen Ausführungsform umfasst der Grundkörper des Rückstauverschlusses einen die Gefällestrecke abdeckenden Zwischenteil, in welchem die Pumpe und, vorzugsweise, eine Klappenbetätigungseinrichtung vorgesehen sind, sowie auf dem Zwischenteil einen eine Boden-Abdichtebene definierenden Oberteil, in dessen Seitenwand sich der Rückstauschleifen-Anschluss befindet, und die, vorzugsweise, einen oben liegenden Einsteckkragen für ein Aufsatzstück aufweist. Diese Ausführungsform ist beispielsweise zum Einbauen in eine Kellersohle geeignet, wobei die dann verwendete Rückstauschleife mit ihrem Anfangsbereich ebenfalls in der Kellersohle zumindest installiert und an den Rückstauschleifen-Anschluss angeschlossen wird. Das Aufsatzstück gleicht den Höhenunterschied zum Bodenniveau der Kellersohle aus.

Bei einer alternativen Ausführungsform des Rückstauverschlusses, der hier zum Einbau in einen Abwasserschacht entweder im Gebäude oder außerhalb des Gebäudes bestimmt ist, ist der Grundkörper als Schachtgerinne ausgebildet, und umfasst der Grundkörper einen die Gefällestrecke abdeckenden Zwischenteil, in welchem mindestens eine Pumpe und, vorzugsweise, eine Klappenbetätigungseinrichtung vorgesehen sind. Auf dem Grundkörper in Form des Schachtgerinnes ist die Schachtwand des sich nach oben erstreckenden Schachts aufgesetzt, oder damit verbunden, wobei sich die Rückstauschleife, vorzugsweise, innerhalb des Schachts erstreckt und stromab der Klappe wieder in den Grundkörper oder den Ablauf geführt ist. Diese Ausführungsform bietet den Vorteil, dass die Rückstauschleife für den höheren Sicherheitsaspekt in den Schacht eingegliedert ist, so dass im Erdreich oder im Gebäude hier keine Installationsarbeiten erforderlich sind.

In diesem Fall können, gegebenenfalls im Hinblick auf behördliche Vorschriften, im Zwischenteil zwei parallele Pumpen vorgesehen sein, die jeweils förderseitig an eine Rückstauschleife angeschlossen sind (Redundanzprinzip für den Fall einer Pumpenstörung).

Bei einer weiteren, zweckmäßigen Ausführungsform ist im Bereich des Rückstauschleifen-Anschlusses eine Rückstauklappe angeordnet. Speziell dann, wenn der Rückstauverschluss mit der Abwasser-Hebefunktion betrieben wird, sichert die Rückstauklappe bei einer Wartung oder Reinigung, dass kein in der Rückstauschleife im ansteigenden Teil verbliebenes Abwasser bei Trennen des Druckstutzens vom Rückstauschleifen-Anschluss zurückströmt.

Bei einer weiteren zweckmäßigen Ausführungsform, zum Beispiel für einen Schacht, kann aus ähnlichen Gründen im jeweiligen Druckstutzen ein, vorzugsweise manuell oder motorisch betätigbares, Absperrventil vorgesehen sein.

Aus Sicherheitsgründen, und auch um das Zurückdrücken von Kanalgasen oder Eindringen von Ungeziefer zusätzlich zu verhindern, kann in der Gefällestrecke stromauf der Pumpe ein zweiter Sitz und eine zweite Klappe vorgesehen sein. Diese Klappe kann frei pendeln oder, wahlweise, auch motorisch oder manuell bzw. mechanisch in die Schließstellung oder Offenstellung gebracht und in dieser gehalten werden.

Schließlich besteht ein weiterer wichtiger Aspekt des Rückstauverschlusses darin, dass dort ein Bodenablauf integriert ist, zweckmäßig in einem Verschlussdeckel des Aufsatzstücks. Der Bodenablauf nimmt Oberflächenwasser auf und leitet es über den Schnorchel in die Gefällestrecke stromauf des Absperrelements, von wo es entweder unter Schwerkrafteinfluss oder durch die Pumpe entsorgt wird. Im Falle einer Rückstausituation oder bei einer Überschwemmung kann somit in das Gebäude eindringendes Abwasser, zum Beispiel durch ein undichtes Fenster oder über eine Treppe in den Keller einlaufendes Abwasser, gleich über die Pumpe entsorgt werden, so dass Wasserschäden in Grenzen gehalten werden.

Zusammengefasst wird einem Benutzer oder Installateur mit dem erfindungsgemäßen Rückstauverschluss ein universell unterschiedlichen Anforderungen in einer im Wesentlichen unmodifizierten Grundausstattung erfüllendes Produkt an die Hand gegeben, das wegen Beibehalt der Schwerkraftentsorgung selbst im Betrieb mit Abwasser-Hebefunktion nicht nur mit minimalen Energieaufwand betreibbar ist, sondern auch unterschiedliche Nutzer-Anforderungen wahlweise erfüllen kann.

Anhand der Zeichnungen werden Ausführungsformen des Erfindungsgegenstandes erläutert. Es zeigen:
- Fig. 1: eine perspektivische Vertikalschnittdarstellung einer ersten Ausführungsform eines Rückstauverschlusses, der mit einer Abwasser-Hebefunktion betreibbar ist,
- Fig. 2: eine Ansicht der Ausführungsform von Fig. 1 in einer Basisausstattung,
- Fig. 3: den Rückstauverschluss von Fig. 2 in einer umgerüsteten Auslegung ohne Abwasser-Hebefunktion,
- Fig. 4: einen Vertikalschnitt einer weiteren Ausführungsform, ähnlich der von Fig. 1, mit einer Wahlmöglichkeit zwischen einem Betrieb mit einer Abwasser-Hebefunktion und einem Betrieb mit einer direkten Abpumpfunktion,
- Fig. 5: schematisch den Rückstauverschluss, integriert in ein Gebäude-Abwasser-Entsorgungs-System,
- Fig. 6: eine perspektivische Vertikalschnittansicht einer anderen Ausführungsform eines Rückstauverschlusses, integriert in einen Schacht, und
- Fig. 7: eine Perspektivdarstellung eines Details einer weiteren Ausführungsform ähnlich der von Fig. 6.

Ein Rückstauverschluss R in den Fig. 1 und 2 für Abwasser, insbesondere fäkalienhaltiges Abwasser, aus einem Gebäude ist mit einer Abwasser-Hebefunktion H betreibbar, falls eine Rückstausituation vorliegt, bietet jedoch die Möglichkeit einer Schwerkraftentsorgung direkt in die Kanalisation K, solange keine Rückstausituation vorliegt (oder ein Nutzer nicht absichtlich den Rückstauverschluss in eine Schließstellung gebracht hat).

Der Rückstauverschluss R in den Fig. 1 und 2 weist einen Grundkörper 1 nach Art eines Reinigungsrohres oder Inspektionsrohres auf, der zumindest einen Zulauf 2 und einen Ablauf 3, beispielsweise in koaxialer Anordnung, und dazwischen eine rinnenartige Gefällestrecke 6 definiert. Zu- und Ablauf 2, 3 sind Spitzende-Rohrstutzen gleicher, relativ gro-βer Durchmesser, an denen über Verriegelungseinrichtungen 4 Adapter-Rohrstücke 5 angebracht sein können, beispielsweise entsprechend DE 37 08 552 C2 der Anmelderin.

Die Gefällestrecke 6 wird von einem Zwischenteil 8, hier mit der Form eines runden Topfes, nach oben abgedeckt. In dem Zwischenteil 8 ist zumindest eine Pumpe 9 herausnehmbar montiert, deren Saugseite 10 oben in der Gefällestrecke 6 liegt, und deren Druck- oder Förderseite 11 im Inneren des Zwischenteils 8 platziert ist. Zum Grundkörper 1 gehört ferner ein Oberteil 17, der auf dem Zwischenteil 8 sitzt und beispielsweise eine Abdichtebene 18 in Form eines Flansches für Bodeneinbau sowie einen Einsteckkragen 19 für ein Aufsatzstück 20 definiert, das durch einen Deckel 21 verschlossen ist und in der Bodenebene installiert wird, wenn der Rückstauverschluss R in beispielsweise eine Kellersohle (Fig. 5) eingebaut ist. In der Ausführungsform in Fig. 1 ist in den Verschlussdeckel 21 ein Bodenablauf 22 eingegliedert, der über einen Schnorchel 23 mit der Gefällestrecke 6 (seitlich an der Pumpe 9 vorbei) verbunden ist. Der Bodenablauf 22 ist eine Ausstattungsoption des Rückstauverschlusses, der in Fig. 2 beispielsweise in seiner Grundausstattung dargestellt ist.

Der Rückstauverschluss R weist zumindest einen Rückstauschleifen-Anschluss 13 auf, der in der gezeigten Ausführungsform in einer Seitenwand 31 des Oberteils 17 platziert ist und mit der Förderseite 11 der Pumpe 9 über einen Druckstutzen 12 verbunden oder verbindbar ist. Dadurch lässt sich der Rückstauverschluss R mit der Abwasserhebefunktion H betreiben, beispielsweise in dem an den Rückstauschleifen-Anschluss 13 ein Rohrknie 14 zu einer Rückstauschleife 15 angeschlossen ist, die beispielsweise über das Rückstauniveau 16 nach oben und dann zur Kanalisation K bzw. einem Rohr 7 zur Kanalisation K angeschlossen sein kann. Der Rückstauschleifen-Anschluss 13 kann an jeder geeigneten Stelle im oder am Rückstauverschluss R platziert sein.

In der Gefällestrecke 6 bzw. im Grundkörper 1 ist ein Sitz 24 für ein Absperrelement A eingeformt, das hier als Klappe 25 ausgebildet ist, die relativ zum Sitz 24 pendelnd zwischen der in Fig. 1 gezeigten Offenstellung und der in Fig. 2 gezeigten Schließstellung bewegbar ist. Der Rückstauschleifen-Anschluss 13 ist baulich getrennt von der Gefällestrecke 6 und dem Absperrelement A. Die Klappe 25 kann, optional, durch eine Klappenbetätigungseinrichtung 26 manuell und/oder mechanisch und/oder motorisch bewegt werden. Mit der Einrichtung 26 ist es möglich, die Klappe 25 in die in Fig. 1 gezeigte Offenstellung zu bringen und dort zu halten, oder in die in Fig. 2 gezeigte Schließstellung zu bringen und zu halten, wobei ein Betätigungsarm 33 (Fig. 2) der Einrichtung 26 an einer entsprechenden Steuerkurve 34 (Fig. 2) oder einem Nocken 40 (Fig. 4) durch eine Drehbewegung eines Handhebels 32 zum Angriff bringbar ist.

Der Zwischenteil 8 bildet eine in Fig. 1 angedeutete Abdeckwand 28 für die Gefällestrecke 6, wobei, vorzugsweise, in dieser Abdeckwand 28 stromab des Absperrelements A ein in den Fig. 1 und 2 verschlossener Anschluss 27 zur Gefällestrecke 6 vorgesehen sein kann. Die Pumpe 9 ist mit einem Schnellverschluss 29, zum Beispiel einem Spannbügelverschluss, im Zwischenteil 8 herausnehmbar montiert. Als zusätzliche Option ist in der Gefällestrecke 6 und im Grundkörper 1 ein Einschub 51 angeformt, in welchem ein in den Fig. 1 bis 4 nicht gezeigter Einsatzteil mit einem weiteren Sitz und einer weiteren Klappe montierbar ist, die dann funktionell stromauf der Pumpe 9 als Rückstausperre fungieren kann (siehe Fig. 6).

Der in Fig. 1 gezeigte Druckstutzen 12 kann beispielsweise einstückig mit dem Gehäuse der Pumpe 9 ausgebildet sein und sich bis zum Rückstauschleifen-Anschluss 13 erstrecken, oder ist, wie gezeigt, entnehmbar und/oder austauschbar über in Fig. 4 gezeigte Schnellverschlüsse (Spannbügel 39, 40) zwischen der Förderseite 11 der Pumpe und dem Rückstauschleifen-Anschluss 13 montiert. An der Förderseite 11 bzw. im Rückstauschleifen-Anschluss 13 kann eine Rückschlagklappe 38 (Fig. 4) vorgesehen sein, die bei aktivierter Pumpe 9 selbsttätig öffnet, ansonsten aber in Sperrstellung ist.

Fig. 2 verdeutlicht den Rückstauverschluss R in einer Grundausstattung, in welcher der Grundkörper 1 den Zwischenteil 8 und den Oberteil 17 umfasst, jedoch kein Aufsatzstück 20 mit oder ohne Bodenablauf 2 vorgesehen ist. In Fig. 2 ist ein Betrieb mit der Abwasserhebe-Funktion H des Rückstauverschlusses R möglich, da die Förderseite 11 der Pumpe 9 über den Druckstutzen 12 mit dem Rückstauschleifen-Anschluss 13 verbunden ist. In Fig. 2 ist die Klappe 25 in Schließstellung auf dem Sitz 24, da zum Beispiel der Handhebel 32 umgelegt ist, so dass der Arm 33 über die Nockenfläche 34 die Klappe 25 in der Schließstellung hält. In einer Rückstausituation, angedeutet durch einen Pfeil 35, kann kein Abwasser zurück in das Gebäude dringen. Die Schließstellung kann auch bewusst durch einen Nutzer, beispielsweise vor längerer Abwesenheit, eingestellt sein. Im Gebäude anfallendes Abwasser muss in der Betriebsstellung von Fig. 2 über die Abwasser-Hebefunktion H entsorgt werden, weil die normale Schwerkraftentsorgung über die Gefällestrecke 6 blockiert ist. In Fig. 2 ist an den Rückstauschleifen-Anschluss 13 das Rohrknie 14 angeschlossen, das zusammen mit dem Rückstauverschluss R gegebenenfalls in den Boden eingebaut wird, um dann mit der Rückstauschleife 15 verbunden zu werden.

Der in Fig. 1 und 2 gezeigte Rückstauverschluss R ist als Option umrüstbar zwischen der in Fig. 1 und 2 gezeigten Abwasserhebe-Funktion H und einer in Fig. 3 gezeigten direkten Abpumpfunktion P in die Gefällestrecke 6 bzw. den Ablauf 3 stromab der Klappe 25. Zu diesem Zweck in Fig. 3 ist der Rückstauschleifen-Verschluss 13 durch einen Stopfen 36 verschlossen, und ist der Druckstutzen 12 der Fig. 1 und 2 gegen einen Druckstutzen 37 getauscht, der die Förderseite 11 der Pumpe 9 mit dem freigelegten Anschluss 27' im Deckel 28 verbindet, so dass von der Pumpe 9 gefördertes Abwasser unter Umgehung der Klappe 25 über den Ablauf 3 direkt in die Kanalisation gepumpt wird. Fig. 3 verdeutlicht auch eine Rückschlagklappe 38 an der Förderseite 11. Die Klappe 25 ist wie in Fig. 2 in der Schließstellung blockiert gezeigt, so dass hier die Gefällestrecke 6 zur Schwerkraftentsorgung von Abwasser aus dem Gebäude nicht nutzbar ist, und zur Entsorgung stets die Pumpe 9 in Betrieb genommen werden muss.

Bei einer nicht gezeigten Alternative (ähnlich Fig. 7) zu der Ausführungsform in den Fig. 1 bis 3 kann eine zweite Redundanz-Pumpe für den Fall einer Pumpenstörung bei der Pumpe 9 vorgesehen sein.

Fig. 4 ist ein Axialschnitt der Ausführungsform von Fig. 1 des Rückstauverschlusses R und zeigt die Spannbügel 39, 40, mit denen der Druckstutzen 12 installiert ist. In strichpunktierten Linien ist mit 37 eine weitere Ausführungsform des Rückstauverschlusses R angedeutet, bei der der Druckstutzen 12 zum Rückstauschleifen-Anschluss 13 und gleichzeitig der in Fig. 3 gezeigte Druckstutzen 37 zum freigelegten Anschluss 27' in der Abdeckung 28 führt (eine Art Hosenrohr), wobei bei der Förderseite 11 der Pumpe 9 eine Pumpweg-Umstellvorrichtung 39 mit einer manuellen und/oder mechanischen und/oder motorischen Umstellbetätigung 39' vorgesehen ist. Dies kann beispielsweise eine Ventilanordnung, eine Klappenanordnung, ein Drehschieber, oder eine Hahnenanordnung sein, die es ermöglicht, den Rückstauverschluss zwischen den beiden Funktionen: Abwasserhebe-Funktion H und direkte Abpumpfunktion P umzustellen, ohne eine Umrüstung vornehmen zu müssen. In Fig. 4 ist die Klappe 25 mittels des Handhebels 32 (von Hand oder motorisch) in die Offenstellung gebracht und über den Nocken 40 vom Arm 33 gehalten, so dass entlang der Gefällestrecke 6 zum Ablauf 3 die normale Schwerkraftentsorgung anfallenden Abwassers, auch aus dem Bodenablauf 22, falls vorgesehen, jederzeit möglich ist, das heißt, solange keine Rückstausituation auftritt oder ein Nutzer nicht die Klappe 25 in die Schließstellung bringt und in dieser arretiert. Unabhängig davon, ob der Rückstauverschluss R mit der Abwasserhebe-Funktion H oder der direkten Abpumpfunktion P betrieben wird, ist jederzeit eine normale Schwerkraftentsorgung entlang der Gefällestrecke in die Kanalisation möglich, ohne die Pumpe 9 einzuschalten.

Fig. 5 verdeutlicht die Integration des Rückstauverschlusses, hier mit der AbwasserhebeFunktion H, in ein Abwasser-Entsorgungs-System S eines Gebäudes G, beispielsweise eines Kellerraums 41, in dessen Kellersohle oder Boden 42 der Rückstauverschluss R so eingebaut ist, dass er mit seiner Oberseite im Wesentlichen bündig mit dem Boden 42 ist und der Ablauf 3 über das Verbindungsrohr 7 mit der Kanalisation K verbunden ist. Zum Zulauf 2 führen Sammelleitungen von Waschbecken und Toiletten. Der Bodenablauf 2 nimmt Oberflächenwasser auf, das beispielsweise durch ein undichtes Kellerfenster 43 im Falle einer Überschwemmung (Pfeile 44) in den Kellerraum 41 eindringt. Dieses Abwasser wird durch die Pumpe 9, gesteuert durch eine entsprechende Sensorik SE, sofort über die Rückstauschleife 15 abgepumpt, die ebenfalls an die Kanalisation K angeschlossen ist und bis über die Rückstauebene 16 (beispielsweise die Ebene des Bodens außerhalb des Gebäudes G) führt. Eine Steuerung CU ist z.B. mit der Sensorik SE (und gegebenenfalls vorgesehenen Stellmotoren bei 26) verbunden, und weist beispielsweise eine nicht gezeigte Eingabe- und/oder Anzeigesektion und/oder eine akustische oder optische oder elektronische mit einer anderen Stelle verbundene Warneinrichtung auf.

Fig. 6 verdeutlicht eine andere Ausführungsform des Rückstauverschlusses R, der hier in einen Schacht M installiert ist. Der Grundkörper 1 des Rückstauverschlusses R ist hier als Schachtgerinne 45 ausgebildet, wiederum mit der Gefällestrecke 6 zum Ablauf 3, der (nicht gezeigt) an die Kanalisation angeschlossen wird. Die mit wenigstens einere seitlichen Sammelkammer 6' kommunizierende Gefällestrecke 6 ist durch den hier unterschiedlich gegenüber den Fig. 1 bis 4 ausgebildeten Zwischenteil 8 abgedeckt, in welchem in Fig. 6 zumindest eine Pumpe 9 sowie zwei Klappenbetätigungseinrichtungen 26, 26' eingebaut sind. Die Einrichtung 26' kann optional zur Betätigung einer zweiten Klappe 47 relativ zu einem zweiten Sitz 48 benutzt werden. Die zweite Klappe 47 und ihr Sitz 48 sind zweckmäßig in einem Einsatzteil enthalten, der in die in Fig. 1 angedeutete Einschiebeführung 51 im Grundkörper 1 einsetzbar ist und sich stromauf der Pumpe 9 befindet, während die andere Klappe 25 mit ihrem Sitz 24 stromab der Pumpe 9 angeordnet sind. In Fig. 6 ist die rechte Klappe 25 in ihrer Offenstellung gehalten, während die linke Klappe 47 gegebenenfalls frei pendelnd und in ihrer Schließstellung ist, weil gerade kein Abwasser zuläuft. Die Förderseite 11 der Pumpe 9 ist über den Druckstutzen 12 mit dem hier innerhalb der Seitenwand des Grundkörpers 1 platzierten Rückstauschleifen-Anschluss 13 verbunden, wobei dort ein beispielsweise manuell betätigbares Absperrventil 50 vorgesehen sein kann. Der Schacht M mit seiner beispielsweise annähernd zylindrischen Schachtwand 46 erstreckt sich über eine bestimmte Höhe nach oben und ist über ein Aufsatzstück 49 mit einer Schachtkrone verbunden. Der Schacht M kann ins Erdreich eingebaut sein, so dass die Schachtkrone im Boden liegt, oder kann in einem Gebäude oder außerhalb eines Gebäudes aufgestellt sein. Die Rückstauschleife 15 erstreckt sich innerhalb des Schachts M nach oben, jedoch nicht zwangsweise bis über das Rückstauniveau, sondern über eine durch die Schachttiefe gegebene Höhe, um die Gefahr eines Zurückdrückens eines Rückstaus zu bannen. Die Rückstauschleife 15 führt hier innerhalb des Schachts M durch den Grundkörper 1 und/oder den Zwischenteil 8' (Stutzen 51) direkt in den Ablauf 3. Solange keine Rückstausituation vorliegt, oder ein Nutzer nicht die Klappe 25 und/oder 47 bewusst in die Schließstellung gebracht hat, ist eine Schwerkraftentsorgung über die Gefällestrecke 6 jederzeit möglich. Nur bei einer Rückstausituation und/oder wenn ein Nutzer die Klappe 25 bewusst in die Schließstellung gebracht hat, muss zum Entsorgen von Abwasser die Pumpe 9 eingeschaltet werden.

In der Ausführungsform von Fig. 7, die eine Detailvariante zu Fig. 6 darstellt, ist im Unterschied zu Fig. 6 im Zwischenteil 8' eine zweite Pumpe 9' redundant zur Pumpe 9 vorgesehen, und sind an die Förderseiten 11 der Pumpen 9, 9' über zwei separate Druckstutzen 12 zwei parallele Rückstauschleifen 15 angeschlossen, die sich z.B. oben vereinigen und innerhalb des Schachts M in den Ablauf 3 geführt sind. Der Grundkörper 1 bildet wiederum das Schachtgerinne 45, auf das der in Fig. 6 gezeigte Schacht M aufsetzbar ist, und zwar um die Seitenwand 31' des Grundkörpers 1. Der jeweilige Rückstauschleifen-Anschluss 13 ist somit innerhalb der Seitenwand 31' platziert. Beiden Druckstutzen 12 können manuell betätigbare Absperrventile 50 zugeordnet sein.

Die in Fig. 6 gezeigte Ausführungsform kann im Übrigen umgerüstet werden für eine direkte Abpumpfunktion P analog zu Fig. 3, in dem der Druckstutzen 12 gegen den Druckstutzen 37 getauscht wird, oder kann mit beiden Druckstutzen 12 und 37 ausgestattet sein, zwischen denen über die Pumpweg-Umstelleinrichtung 39 analog zu Fig. 4 wahlweise umschaltbar ist.

## Patentansprüche

1. Rückstauverschluss (R) für Abwasser, insbesondere fäkalienhaltiges Abwasser, mit einem Grundkörper (1), in welchem zu einer Abwasser-Schwerkraftentsorgung zwischen einem Zulauf (2) und einem Ablauf (3) eine Gefällestrecke (6) und in der Gefällestrecke (6) wenigstens ein Sitz (24) und ein zwischen einer Offenstellung und einer Schließstellung relativ zum Sitz (24) bewegbares Absperrelement (A) vorgesehen sind, und mit wenigstens einer Pumpe (9), deren Saugseite (10) in Strömungsrichtung in der Gefällestrecke (6) stromauf des dem Ablauf (3) benachbarten Sitzes (24) angeordnet ist, und die eine Förderseite (11) aufweist, an die ein Druckstutzen (12) angeschlossen ist zum Abpumpen von Abwasser unter Umgehen des Absperrelementes (A) bei Rückstau im Ablauf (3) und bei Schließstellung des Absperrelementes (A), wobei der Druckstutzen (12) zum Ausbilden einer Abwasser-Hebefunktion (H) an eine Rückstauschleife (15) anschließbar ist, **dadurch gekennzeichnet, dass** im Grundkörper (1) wenigstens ein baulich von der Gefällestrecke (6) und/oder dem Ablauf (3) getrennter Rückstauschleifen-Anschluss (13) vorgesehen ist, dass der Druckstutzen (12) gegen einen anderen, die Förderseite (11) der Pumpe (9) unter Umgehen des Absperrelementes (A) über den Anschluss (27, 27') mit der Gefällestrecke (6) verbundenen Druckstutzen (37) tauschbar ist, und dass der Rückstauverschluss (R) für den Fall des Rückstaus oder der beabsichtigten Schließstellung des Absperrelements (A) über die Gefällestrecke (6) und den Ablauf (3) von der Abwasser-Hebefunktion (H) auf eine Abwasser-Abpumpfunktion (B) direkt in die Gefällestrecke (6) umstellbar oder umrüstbar ist.

2. Rückstauverschluss nach Anspruch 1, **dadurch gekennzeichnet, dass** das Absperrelement (A) eine relativ zum Sitz (24) pendelnd schwenkbare Klappe (25) ist, die, vorzugsweise, zusätzlich mechanisch, manuell oder motorisch in die Schließstellung oder Offenstellung bringbar und in dieser haltbar ist.

3. Rückstauverschluss nach Anspruch 1, **dadurch gekennzeichnet, dass** der Rückstauschleifen-Anschluss (13) entweder in einer Seitenwand (31) oder innerhalb der Seitenwand (31') des Grundkörpers (1) angeordnet ist.

4. Rückstauverschluss nach Anspruch 1, **dadurch gekennzeichnet, dass** der Druckstutzen (12) entnehmbar mit Schnellspannverschlüssen (39, 40) an der Förderseite (11) und am Rückstauschleifen-Anschluss (13) installiert ist, vorzugsweise mit Spannbügelverschlüssen.

5. Rückstauverschluss nach Anspruch 1, **dadurch gekennzeichnet, dass** die Förderseite (11) der Pumpe (9) über die Druckstutzen (12, 37) sowohl mit dem Rückstauschleifen-Anschluss (13) als auch über den Anschluss (27, 27') mit der Stromabseite des Absperrelementes (A) in der Gefällestrecke (6) verbunden ist, und dass zur Umstellung zwischen der Abwasser-Hebefunktion (H) und der direkten Abpumpfunktion (P) zwischen den Druckstutzen (12, 37) eine mechanisch oder motorisch betätigbare Pumpweg-Umstellvorrichtung (39), vorzugsweise eine Ventilanordnung, Klappenanordnung, oder Hahnenanordnung, vorgesehen ist.

6. Rückstauverschluss nach Anspruch 1, **dadurch gekennzeichnet, dass** der Grundkörper (1) einen die Gefällestrecke (6) abdeckenden Zwischenteil (8) umfasst, dass in dem Zwischenteil (8) die Pumpe (9) und, vorzugsweise, eine Klappenbetätigungseinrichtung (26) vorgesehen sind, und einen auf dem Zwischenteil (8) angeordneten, einen Boden-Abdichtebene (18) definierenden Oberteil (17) umfasst, der, vorzugsweise, einen oben liegenden Einsteckkragen (19) für ein Aufsatzstück (20) aufweist, und dass sich der Rückstauschleifen-Anschluss (13) in einer Seitenwand (31) des Oberteils (17) befindet.

7. Rückstauverschluss nach Anspruch 1, **dadurch gekennzeichnet, dass** der als Schachtgerinne (45) eines darauf ruhenden Schachts (M) ausgebildete Grundkörper (1) einen die Gefällestrecke (6) abdeckenden Zwischenteil (8') umfasst, in dem mindestens die eine Pumpe (9), und, vorzugsweise, ein Klappenbetätigungsmechanismus (26) vorgesehen sind, dass sich vom Grundkörper (1) die Wand des Schachts (M) nach oben erstreckt, und dass eine Rückstauschleife (15) innerhalb des Schachts (M) platziert und stromab des Absperrelements (A) im Grundkörper (1) in die Gefällestrecke (6) oder den Ablauf (3) geführt ist.

8. Rückstauverschluss nach Anspruch 7 oder 8, **dadurch gekennzeichnet, dass** im Zwischenteil (8, 8') parallel zwei Pumpen (9, 9') vorgesehen und jeweils druckseitig an eine von zwei parallelen Rückstauschleifen (15) angeschlossen sind.

9. Rückstauverschluss nach wenigstens einem der vorhergehenden Ansprüche, **dadurch gekennzeichnet, dass** im Bereich des Rückstauschleifen-Anschlusses (13) eine Rückstauklappe (38) angeordnet ist.

10. Rückstauverschluss nach wenigstens einem der vorhergehenden Ansprüche, **dadurch gekennzeichnet, dass** im Druckstutzen (12, 37) ein, vorzugsweise manuell oder motorisch betätigbares, Absperrventil (50) vorgesehen ist.

11. Rückstauverschluss nach wenigstens einem der vorhergehenden Ansprüche, **dadurch gekennzeichnet, dass** in der Gefällestrecke (6) stromauf der Pumpe (9) ein zweiter Sitz (48) und eine zweite Klappe (47) vorgesehen sind.

12. Rückstauverschluss nach wenigstens einem der vorhergehenden Ansprüche, **dadurch gekennzeichnet, dass** in den Rückstauverschluss (R) oberseitig ein Bodenablauf (22) eingegliedert ist, der stromauf des Absperrelements (A) über einen Schnorchel (23) mit der Gefällestrecke (6) im Grundkörper (1) verbunden ist.

## Claims

1. Anti-flooding valve (R) for waste water, in particular waste water containing faecal matter, comprising a basic body (1) within which a down sloping section (6) is provided between an inlet (2) and an outlet (3) for achieving waste water gravity disposal and within which down sloping section (6) at least one seat (24) and a blocking element (A) are provided which blocking element (A) is moveable between an opening position and a closing position relative to the seat (24), and at least one pump (9) the suction side (10) of which is arranged in flow direction in the down sloping section (6) upstream of the seat (24) which is situated adjacent to the outlet (3), the pump (9) having a discharge side (11) to which a pressure socket (12) is connected for pumping off waste water in case of an afflux in the outlet and in closing position of the blocking element (A) by deviation of the blocking element (A), wherein the pressure socket (12) can be connected with an afflux loop (15) for achieving a waste water lifting function (H), **characterised in that** at least one afflux loop port (13) is provided in the basic body (1) structurally separated from the down sloping section (6) and/or the outlet (3), that the pressure socket (12) can be exchanged against another pressure socket (37) which connects the discharge side (11) of the pump (9) with deviation of the blocking element (A) via a connection (27, 27') with the down sloping section (6), and that the anti-flooding valve (R) for the case of the afflux or the intended blocking position of the blocking element (A) by use of the down sloping section (6) and the outlet (3) can be switched over or retrofitted from the waste water lifting function (H) to a waste water pumping-off function (B) directly into the down sloping section (6).

2. Anti-flooding valve according to claim 1, **characterised in that** the blocking element (A) is a flap (25) pivotable like a pendulum relative to the seat (24), which flap (25), preferably, additionally can be brought mechanically, manually or by a motor into the blocking position or the opening position and can be maintained in this position.

3. Anti-flooding valve according to claim 1, **characterised in that** the afflux loop port (13) is arranged either in a sidewall (31) or within the sidewall (31') of the basic body (1).

4. Anti-flooding valve according to claim 1, **characterised in that** the pressure socket (12) is installed removably at the discharge side (11) and at the afflux loop port (13) with quick spanning connectors (39, 40), preferably by use of tensioning bracket fixations.

5. Anti-flooding valve according to claim 1, **characterised in that** the discharge side (11) of the pump (9) simultaneously is connected via the pressure sockets (12, 37) as well with the afflux loop port (13) and via the connection (27, 27') with the downstream side of the blocking element (A) in the down sloping section (6), and that for switching over between the waste water lifting function (H) and the direct pumping off function (P) a pumping path switchover device (39) is provided between the pressure sockets (12, 37), preferably a valve assembly, a flap assembly, or a cock assembly, which device (39) is actuated mechanically or by a motor.

6. Anti-flooding valve according to claim 1, **characterised in that** the basic body (1) comprises an intermediate part (8) covering the down sloping section (6), that the pump (9), and, preferably, a flap actuating assembly (26) are provided in the intermediate part (8), that the basic body (1) includes an upper part (17) arranged on the intermediate part (8) and defining a bottom sealing plane (18), which upper part (17), preferably, has an upper insertion collar (19) for an insertion piece (20), and that the afflux loop port (13) is arranged in a sidewall (31) of the upper part (17).

7. Anti-flooding valve according to claim 1, **characterised in that** the basic body (1) formed as a shaft gutter (45) of a shaft (M) resting on top of the basic body (1), which comprises an intermediate part (8') covering the down sloping section (6), in which shaft (M) at least the pump (9), and, preferably, a flap actuating mechanism (26) are provided, that the wall of the shaft (M) extends from the basic body (1) upwardly, and that an afflux loop (15) is placed within the shaft (M) and is connected downstream of the blocking element (A) to the down sloping section (6) or to the outlet (3).

8. Anti-flooding valve according to claim 7 or 8, **characterised in that** two pumps (9, 9') are provided parallel in the intermediate part (8, 8') and respectively are connected at the discharge side with one of two parallel afflux loops (15).

9. Anti-flooding valve according to at least one of the preceding claims, **characterised in that** a backwater flap (38) is arranged in the region of the afflux loop port (13).

10. Anti-flooding valve according to at least one of the preceding claims, **characterised in that** a blocking valve (50) is provided in the pressure socket (12, 37), the blocking valve (50), preferably, being actuable manually or by a motor.

11. Anti-flooding valve according to at least one of the preceding claims, **characterised in that** a second seat (48) and a second flap (47) are provided in the down sloping section (6) and upstream of the pump (9).

12. Anti-flooding valve according to at least one of the preceding claims, **characterised in that** a floor drainage (22) is incorporated into the upper side of the anti-flooding valve (R), which floor drainage (22) is connected upstream of the blocking element (A) via a spout (23) with a down sloping section (6) in the basic body (1).

## Revendications

1. Obturateur de protection anti-reflux (R) pour eaux usées, notamment pour eaux usées renfermant des matières fécales, comprenant un corps de base (1) dans lequel sont prévus, pour une évacuation des eaux usées par gravité, un tronçon en pente descendante (6) entre une entrée d'écoulement (2) et une sortie d'écoulement (3), et, dans le tronçon en pente descendante (6), au moins un siège (24) et un élément d'obturation (A) mobile par rapport au siège (24) entre une position d'ouverture et une position de fermeture, et comprenant au moins une pompe (9) dont le côté aspiration (10), dans la direction d'écoulement dans le tronçon en pente descendante (6), est agencé en amont du siège (24) voisin de la sortie d'écoulement (3), et qui possède un côté refoulement (11) auquel est raccordé un embout de pression (12), en vue d'évacuer des eaux usées, par pompage, en contournant l'élément d'obturation (A), dans le cas d'un reflux dans la sortie d'écoulement (3) et lorsque l'élément d'obturation (A) est en position de fermeture, l'embout de pression (12) pouvant, pour réaliser une fonction de relevage (H) des eaux usées, être raccordé à une boucle anti-reflux (15),
**caractérisé en ce que** dans le corps de base (1) est prévu au moins un raccord de boucle anti-reflux (13), séparé sur le plan de la construction, du tronçon en pente descendante (6) et/ou de la sortie d'écoulement (3), **en ce que** l'embout de pression (12) peut être échangé contre un autre embout de pression (37) reliant le côté refoulement (11) de la pompe (9) au tronçon en pente descendante (6) par l'intermédiaire du raccord (27, 27'), en contournant l'élément d'obturation (A), et **en ce que** l'obturateur de protection anti-reflux (R), pour le cas d'un reflux ou de la position de fermeture intentionnelle de l'élément d'obturation (A), peut, par l'intermédiaire du tronçon en pente descendante (6) et la sortie d'écoulement (3), être commuté ou converti de la fonction de relevage (H) des eaux usées à une fonction d'évacuation des eaux usées par pompage (B) directement dans le tronçon en pente descendante (6).

2. Obturateur de protection anti-reflux selon la revendication 1, **caractérisé en ce que** l'élément d'obturation (A) est un clapet (25) pivotant de manière oscillante par rapport au siège (24), et qui, de préférence, peut être amené en plus de manière mécanique, manuelle ou motorisée, dans la position de fermeture ou la position d'ouverture, et y être maintenu.

3. Obturateur de protection anti-reflux selon la revendication 1, **caractérisé en ce que** le raccord de boucle anti-reflux (13) est agencé, soit dans une paroi latérale (31), soit à l'intérieur de la paroi latérale (31') du corps de base (1).

4. Obturateur de protection anti-reflux selon la revendication 1, **caractérisé en ce que** l'embout de pression (12) est installé de manière démontable sur le côté refoulement (11) et sur le raccord de boucle anti-reflux (13) à l'aide de fermetures rapides à serrage (39, 40), de préférence à l'aide de fermetures à étrier ou colliers de serrage.

5. Obturateur de protection anti-reflux selon la revendication 1, **caractérisé en ce que** le côté refoulement (11) de la pompe (9) est relié, par l'intermédiaire des embouts de pression (12, 37), aussi bien avec le raccord de boucle anti-reflux (13), qu'avec le côté aval de l'élément d'obturation (A) dans le tronçon en pente descendante (6), par l'intermédiaire du raccord (27, 27'), et **en ce que** pour la commutation entre la fonction de relevage (H) des eaux usées et la fonction d'évacuation directe par pompage (B), il est prévu entre les embouts de pression (12, 37), un dispositif d'inversion de trajet de pompage (39) pouvant être actionné mécaniquement ou de manière motorisée, de préférence un agencement de vanne, un agencement de clapet, ou un agencement de robinet.

6. Obturateur de protection anti-reflux selon la revendication 1, **caractérisé en ce que** le corps de base (1) comprend une partie intermédiaire (8), qui recouvre le tronçon en pente descendante (6), la pompe (9) et, de préférence, un dispositif d'actionnement de clapet (26) étant prévus dans la partie intermédiaire (8), et comprend également une partie supérieure (17), qui est agencée sur la partie intermédiaire (8) et définit un plan d'étanchéité de sol (18), et présente, de préférence, une collerette d'emmanchement (19) située dans le haut, pour une pièce de rehausse (20), et **en ce que** le raccord de boucle anti-reflux (13) se trouve dans une paroi latérale (31) de la partie supérieure (17).

7. Obturateur de protection anti-reflux selon la revendication 1, **caractérisé en ce que** le corps de base (1) réalisé en tant que fond d'écoulement de regard (45) d'un regard (M) reposant par-dessus, comprend une partie intermédiaire (8') recouvrant le tronçon en pente descendante (6) et dans laquelle sont prévus ladite au moins une pompe (9) et, de préférence, un mécanisme d'actionnement de clapet (26), **en ce que** la paroi du regard (M) s'étend du corps de base (1) vers le haut, et **en ce qu'**une boucle anti-reflux (15) est placée à l'intérieur du regard (M) et mène dans le tronçon en pente descendante (6) ou dans la sortie d'écoulement (3), en aval de l'élément d'obturation (A) dans le corps de base (1).

8. Obturateur de protection anti-reflux selon la revendication 7 ou la revendication 8, **caractérisé en ce que** dans la partie intermédiaire (8, 8') sont prévues en parallèle deux pompes (9, 9') dont le côté refoulement ou pression est raccordé respectivement à l'une de deux boucles anti-reflux (15) parallèles.

9. Obturateur de protection anti-reflux selon l'une au moins des revendications précédentes, **caractérisé en ce que** dans la zone du raccord de boucle anti-reflux (13) est agencé un clapet anti-reflux (38).

10. Obturateur de protection anti-reflux selon l'une au moins des revendications précédentes, **caractérisé en ce que** dans l'embout de pression (12, 37), est prévue une vanne d'arrêt (50) pouvant, de préférence, être actionnée manuellement ou de manière motorisée.

11. Obturateur de protection anti-reflux selon l'une au moins des revendications précédentes, **caractérisé en ce que** dans le tronçon en pente descendante (6), en amont de la pompe (9), sont prévus un deuxième siège (48) et un deuxième clapet (47).

12. Obturateur de protection anti-reflux selon l'une au moins des revendications précédentes, **caractérisé en ce que** dans l'obturateur de protection anti-reflux (R) est intégré, sur le côté supérieur, un siphon d'écoulement de sol (22), qui est relié au tronçon en pente descendante (6) dans le corps de base (1) en amont de l'élément d'obturation (A), par l'intermédiaire d'un tube montant dit schnorchel (23).
